# EUROPÄISCHE PATENTSCHRIFT

(11) **EP 0 033 438 B1**
(45) Veröffentlichungstag und Bekanntmachung des Hinweises auf die Patenterteilung: **27.12.1984**
(21) Anmeldenummer: 81100143.7
(22) Anmeldetag: 10.01.1981
(51) Int. Cl.: H01J 29/51

(54) **Vorrichtung zum Einstellen der Elektronenstrahlen einer Farbbildröhre**
Beam adjusting device for a colour picture tube
Dispositif pour régler les faisceaux d'électrons d'un tube d'images en couleurs

(30) Priorität: 30.01.1980 DE 3003197
(43) Veröffentlichungstag der Anmeldung: 12.08.1981
(73) Patentinhaber: International Standard Electric Corporation, New York New York 10022 (US)
(72) Erfinder: Kornaker, Walter, D-7301 Berkheim (DE)
(74) Vertreter: Graf, Georg Hugo, Dipl.-Ing.

## Beschreibung

Die Erfindung betrifft eine Vorrichtung zum Einstellen von Konvergenz, Farbreinheit und Raster bei einer Farbbildröhre mit einem in deren Hals angeordneten, drei in einer Ebene liegende Elektronenstrahlen aussendenden Elektronenstrahlerzeugungssystem, welche aus einem am Elektronenstrahlerzeugungssystem befestigten, von aussen magnetisierbaren, bis auf mindestens einen Luftspalt geschlossenen magnetisierbaren Körper besteht, welcher eine senkrecht zur Elektronenstrahlebene stehende Fläche umschliesst, die symmetrisch in bezug auf den Durchstosspunkt des mittleren Elektronenstrahls durch diese Fläche ist.

Die drei Elektronenstrahlen, die von einem derartigen Elektronenstrahlerzeugungssystem ausgesandt werden, müssen bei einer derzeit gebräuchlichen Farbbildröhre mit einer Schattenmaske so eingestellt werden, dass alle drei Elektronenstrahlen durch dasselbe Loch auf der Schattenmaske treten. Diesen Vorgang nennt man konvergieren. Konvergenz lässt sich am einfachsten dadurch erzielen, dass die drei Elektronenstrahlen einzeln verschoben werden, wie es z. B. in der DE-A1-2 722 477 beschrieben ist. Mit einem Aufbau gemäss dieser Schrift lässt sich die Verschiebung eines jeden Elektronenstrahls praktisch unabhängig von jedem anderen Elektronenstrahl leicht erzielen. Ausser dieser Einzelstrahlverschiebung ist aber auch eine gemeinsame Verschiebung aller drei Elektronenstrahlen in der Ebene der Elektronenstrahlen zur Farbreinheitseinstellung und eine Verschiebung senkrecht zur Elektronenstrahlebene zur Rastereinstellung möglich. Der Gesamtaufbau ist jedoch ziemlich kompliziert, unstabil und aufwendig.

In der DE-A1-2 612 607 ist ebenfalls eine im Inneren des Farbbildröhrenhalses angeordnete Vorrichtung zum Einstellen von Konvergenz, Farbreinheit und Raster beschrieben. Es ist ein kreisförmiger Draht- oder Bandring am Elektronenstrahlerzeugungssystem angeordnet und derart von aussen aufmagnetisiert, dass die Elektronenstrahlen in gewünschter Art und Weise eingestellt sind. Durch die Verwendung eines einzigen, bis auf einen Luftspalt geschlossenen kreisförmigen Drahtring ist der beschriebene Aufbau sehr einfach und stabil. Eine Bewegung der Elektronenstrahlen unabhängig voneinander ist jedoch nicht möglich.

Der Erfindung liegt die Aufgabe zugrunde, eine Vorrichtung zum Einstellen von Konvergenz, Farbreinheit und Raster bei einer Farbbildröhre anzugeben, welche es erlaubt, die Elektronenstrahlen im wesentlichen unabhängig voneinander einzustellen, die aber trotzdem einfach und stabil aufgebaut und einfach montierbar ist.

Diese Aufgabe ist dadurch gelöst, dass der magnetisierbare Körper als nahezu rechteckförmiger Rahmen ausgebildet ist, dessen lange Achse in der Elektronenstrahlebene und dessen kurze Achse senkrecht zur Elektronenstrahlebene angeordnet ist.

Durch diese Geometrie des Rahmens ist eine wesentlich bessere Verschiebbarkeit, insbesondere eine nahezu unabhängige Verschiebbarkeit der Elektronenstrahlen voneinander erzielbar. Die langen Seiten des Rahmens können dabei parallel zueinander verlaufen, was eine besonders einfache Befestigung aussen an einer oder in einer allen drei Elektronenstrahlen gemeinsamen topfförmigen Elektrode zulässt.

Je nach Aufbau des Elektronenstrahlerzeugungssystems oder der zur Magnetisierung des Rahmens erforderlichen Magnetisiereinheit hat es sich als zweckmässig erwiesen, die Form des Rahmens etwas abzuändern, insbesondere die zueinander parallelen langen Seiten so auszubilden, dass der gegenseitige Abstand der langen Seite von aussen zur Mitte hin abnimmt, oder dass die langen Seiten in drei etwa gleich lange Teilbereiche unterteilt sind, bei denen in den äusseren Teilbereichen der gegenseitige Abstand grösser ist als im mittleren Teilbereich.

Wenn der Rahmen in eine topfförmige Elektrode mit einer Querschnittsform, welche der Form des Rahmens entspricht, eingelegt wird, ist es vorteilhaft, den Rahmen einstückig mit einem Luftspalt auszubilden, und diesen Rahmen federnd in die Elektrode einzulegen. Am Herausfallen aus der Elektrode wird der Rahmen durch in der Elektrode angebrachte Einkerbungen gehindert. Insbesondere bei komplizierten Formen des Rahmens hat es sich als zweckmässig erwiesen, den Rahmen zweistückig mit zwei Luftspalten auszubilden und diese Einzelteile getrennt voneinander durch Einkerbungen, durch aus den Elektroden ausgestanzten Laschen oder durch Verschweissen zu befestigen.

Die Erfindung ist nachstehend anhand der Fig. 1 bis 6 erläutert. Es zeigen:
Fig. 1 die Draufsicht auf eine topfförmige, drei Elektronenstrahlen gemeinsame Elektrode, in die ein magnetisierbarer Rahmen gemäss der Erfindung eingelegt ist,
Fig. 2 den Schnitt durch die Elektrode gemäss Fig. 1 entlang der Linie 11-11 in Fig. 1,
Fig. 3 die Einflussbereiche der Magnetisierung auf die Elektronenstrahlen bei einer bekannten Elektronenstrahl-Einstellvorrichtung,
Fig. 4 die Einflussbereiche der Magnetisierung auf die Elektronenstrahlen bei einer erfindungsgemässen Vorrichtung,
Fig. 5a-c verschiedene Ausführungsformen des erfindungsgemässen magnetisierbaren Rahmens und Fig. 6 den Längsschnitt durch ein Elektronenstrahlerzeugungssystem mit jeweils drei Elektronenstrahlen gemeinsamen Elektroden, an denen magnetisierbare Rahmen gemäss der Erfindung befestigt sind.

Fig. 1 und 2 zeigen eine topfförmige Elektrode 1. Die Elektrode ist massstabsgetreu gezeichnet und entspricht einem Teil der Fokussierelektrode eines gebräuchlichen Elektronenstrahlerzeugungssystems. In dem ovalen Topf 2 befinden sich drei Durchtrittsöffnungen für die Elektronenstrahlen. r soll bedeuten, dass dieser Elektronenstrahl auf dem Leuchtschirm der Farbbildröhre die roten Leuchtstreifen anregt. Entsprechend werden von den beiden anderen Elektronenstrahlen die grünen bzw. blauen Leuchtstoffstreifen angeregt. In den Topf dieser Elektrode ist ein aus zwei Teilen bestehender Rahmen 3 aus einem Werkstoff mit rundem Querschnitt eingelegt und durch Einkerbungen 4 in die Seitenwände der topfförmigen Elektrode befestigt. Der Rahmen 3 besteht aus einem an sich bekannten, für derartige Zwecke vorgesehenen Dauermagnetwerkstoff. Die Abmessungen des Rahmens und der gesamten Elektrode sind der Zeichnung zu entnehmen, wobei davon auszugehen ist, dass der Abstand der langen parallelen Wände des Topfes 2 voneinander etwa 9,4 mm beträgt.

Der Einfluss eines Magnetfeldes auf die drei Elektronenstrahlen bei der bekannten Anordnung und bei der erfindungsgemässen Anordnung wird nun anhand der Fig. 3 bzw. 4 beschrieben. Fig. 3 zeigt einen kreisrunden Drahtring 5, welcher drei in einer Ebene liegende Elektronenstrahlen r, g, b umgibt. Auf dem magnetisierbaren Ring sind zwei Magnetpole N und S eingezeichnet, welche genau über bzw. unter dem linken Elektronenstrahl r liegen. Durch das erzeugte Feld wird der Elektronenstrahl r nach rechts abgelenkt. Durch Störung oder Schwächung des Feldes oder durch Umpolung kann der Elektronenstrahl nach Grösse und Richtung verschieden verschoben werden. Die eingezeichnete Magnetisierung ist willkürlich gewählt. Die wirkliche Magnetisierung hängt natürlich davon ab, in welcher Richtung der Elektronenstrahl tatsächlich verschoben werden soll.

Es ist nun ersichtlich, dass durch das eingezeichnete Feld nicht nur der linke Elektronenstrahl r, sondern z. B. auch der mittlere Elektronenstrahl g beeinflusst wird. Die Feldstärke und damit die auf einen Elektronenstrahl ausgeübte Verstellkraft nimmt quadratisch mit der Entfernung von den Polen ab. Bei der folgenden Betrachtung der Abhängigkeit der Bewegung zweier oder gar aller drei Elektronenstrahlen in einem magnetischen Feld wird davon ausgegangen, dass die Bewegungen im wesentlichen unabhängig voneinander sein sollen. Das ist dann der Fall, wenn die Elektronenstrahlen, die eigentlich nicht verschoben werden sollen, nur ein Drittel oder weniger als ein Drittel der Verschiebung erfahren als der Elektronenstrahl, der verschoben werden soll. Betrachtet man nun z.B. die Magnetpole N und S wie eingezeichnet, also auf dem Magnetring direkt über bzw. unter dem linken Elektronenstrahl r liegend, so ergibt sich (die Verstellkraft ist umgekehrt proportional zum Quadrat des Abstandes Magnetpol-Elektronenstrahl), dass z. B. der in der Mitte liegende Elektronenstrahl g etwa halb so stark wie der linke Elektronenstrahl r und der rechte Elektronenstrahl b etwa ein Viertel so stark wie der Elektronenstrahl r verschoben wird.

In Fig. 3 sind weiterhin die Winkelbereiche eingezeichnet, innerhalb derer eine abhängige Verschiebung aller drei oder nur von zwei Elektronenstrahlen voneinander erfolgt. Oben in Fig. 3 ist ein Winkelbereich r g b von etwa 60°C eingezeichnet, bei Magnetisierung innerhalb dessen alle drei Strahlen abhängig voneinander bewegt werden. Der entsprechende Winkelbereich erstreckt sich natürlich auch über den unteren Teilbereich des magnetisierten Ringes. Als Definition der Abhängigkeit gilt dabei wieder, dass ein Strahl dann abhängig von einem anderen verschoben wird, wenn er bei Verschiebung des Ausgangsstrahls eine Verschiebung erfährt, die ein Drittel oder mehr der Verschiebung des Ausgangsstrahls ist. Es ist weiterhin gestrichelt der Winkelbereich gb eingezeichnet, bei Magnetisierung innerhalb dessen sich die Elektronenstrahlen g und b nur abhängig voneinander verschieben lassen. Dieser Winkelbereich umschliesst etwa 300°. Spiegelbildlich zur vertikalen Symmetrieachse der Anordnung besteht natürlich derselbe Winkelbereich r g, bei Magnetisierung innerhalb dessen sich die Elektronenstrahlen r und g nur abhängig voneinander verschieben lassen. Es ist also ersichtlich, dass es bei dieser Anordnung auf dem gesamten magnetisierbaren kreisförmigen Drahtring keinen Bereich gibt, bei Magnetisierung innerhalb dessen sich ein Elektronenstrahl völlig unabhängig von wenigstens einem zweiten Elektronenstrahl verschieben lassen würde. Dabei ist, wie oben schon erwähnt, vorausgesetzt, dass eine Verschiebung eines Elektronenstrahles dann unabhängig von einem anderen Elektronenstrahl sein soll, wenn der zweite Elektronenstrahl um ein Drittel oder weniger verschoben als der erste Elektronenstrahl verschoben wird.

In Fig. 4 sind nun ebenfalls diejenigen Bereiche auf einem erfindungsgemässen magnetisierbaren, nahezu rechteckförmigen Rahmen eingezeichnet, bei Magnetisierung innerhalb derer eine voneinander abhängige Verschiebung zweier oder gar aller drei Elektronenstrahlen stattfindet. Es ist ersichtlich, dass es auf dem gesamten Rahmen keinen Bereich gibt, bei Magnetisierung innerhalb dessen alle drei Elektronenstrahlen abhängig voneinander verschoben werden. Auf dem gesamten Rahmen bestehen vielmehr nur zwei kurze Bereiche gb, bei Magnetisierung innerhalb derer die Elektronenstrahlen g und b abhängig voneinander verschoben werden. Entsprechend bestehen noch zwei Bereiche rb, die jedoch ebenso wie in Fig. 3 nicht eingezeichnet sind.

Aus dem Vorangehenden ist deutlich ersichtlich, dass der nahezu rechteckförmige Rahmen eine wesentliche Verbesserung gegenüber dem bisher bekannten kreisrunden Ring bringt. Die einzelnen Elektronenstrahlen lassen sich praktisch unabhängig voneinander verstellen. Dies führt zu einer erheblichen Zeitersparnis bei der Einstellung von Konvergenz, Farbreinheit und Raster bei einer Farbbildröhre. Die erfindungsgemässe Vorrichtung ist einfach und stabil aufgebaut und lässt sich fest und sicher in oder an den Elektroden von bekannten Elektronenstrahlerzeugungssystemen montieren. Die neu geschaffene Möglichkeit, dass trotz Verwendung eines einfachen Aufbaus die Elektronenstrahlen zur Konvergenzeinstellung im wesentlichen unabhängig voneinander verschoben werden können, schliesst natürlich nicht aus, dass bei entsprechender Magnetisierung die Strahlen zum Einstellen von Farbreinheit und Raster gemeinsam verschoben werden können. Die Möglichkeit des gemeinsamen Verschiebens bleibt als erhalten, während die Möglichkeit des unabhängigen Verschiebens bei einfachem Aufbau als vorteilhaft hinzukommt.

In Fig. 5a-c sind verschiedene Ausführungsformen erfindungsgemässer Vorrichtungen dargestellt. Es ist zu bedenken, dass eine, den Rahmen 3 magnetisierende Magnetisiervorrichtung aussen am kreisrunden Hals einer Farbbildröhre angeordnet werden muss. Dies führt dazu, dass diejenigen Bereiche des erfindungsgemässen Rahmens, die nahe dem mittleren Elektronenstrahl liegen, sehr weit von der Magnetisiervorrichtung entfernt liegen. Dadurch ist die Kopplung mit den nahe beim mittleren Elektronenstrahl liegenden Bereichen des Rahmens nicht so gut wie die Kopplung mit den Bereichen des Rahmens, die nahe den äusseren Elektronenstrahlen liegen. Es hat sich herausgestellt, dass dies bei einer symmetrisch aufgebauten Magnetisiervorrichtung dazu führt, dass der mittlere Elektronenstrahl nicht so stark verschiebbar ist, wie die äusseren Elektronenstrahlen. Dieser Mangel kann entweder durch eine unsymmetrisch aufgebaute Magnetisiervorrichtung oder aber durch Anordnungen, wie sie in den Fig. 5a bzw. b dargestellt sind, ausgeglichen werden. Fig. 5a zeigt dabei eine Ausführungsform eines Rahmens 3, bei dem der gegenseitige Abstand der langen Seite des Rahmens von aussen zur Mitte, also zum mittleren Elektronenstrahl g, hin abnimmt. Dadurch werden auf dem Rahmen befindliche Magnetpole näher zum mittleren Elektronenstrahl g hin verlegt, wodurch ebenfalls eine Verschiebung im Ausmass der Verschiebung der äusseren Elektronenstrahlen ermöglicht ist. Der Rahmen gemäss Fig. 5a ist in zwei Teile unterteilt, welche beim Einsetzen in den Topf einer Elektrode zu einem Rahmen zusammengesetzt werden und dabei Luftspalte 6 bilden. Fig. 5b zeigt eine Ausführungsform eines Rahmens 3, bei dem die langen Seiten in drei etwa gleich lange Teilbereiche unterteilt sind, bei denen in den äusseren Teilbereichen der gegenseitige Abstand grösser ist als im mittleren Teilbereich. Die Wirkung dieser Anordnung ist die gleiche wie die der in Fig. 5a beschriebenen Anordnung. Die auf dem magnetischen Draht befindlichen Magnetpole werden näher an den mittleren Elektronenstrahl herangeführt. Der Rahmen ist wieder aus zwei Teilen zusammengesetzt, welche an den Luftspalten 6 aneinanderstossen. Die Ausführungsformen können selbstverständlich noch in anderer Weise abgewandelt werden. Dies hängt stark vom inneren Aufbau der verwendeten Elektroden und von der Form des verwendeten magnetischen Rahmens ab. Fig. 5c stellt z.B. einen Rahmen mit grösserer Drahtstärke als bisher gezeichnet dar. Wenn man diesen mit Fig. 1 vergleicht, so stellt man fest, dass im dortigen Fall bei einer einfachen Vergrösserung der Stärke des Drahtrings die Durchtrittsöffnungen der äusseren Elektronenstrahlen durch den Rahmen teilweise abgedeckt werden würden. Gemäss Fig. 5c ist daher vorgesehen, Kerbungen 7 im Rahmen an den Stellen vorzusehen, welche sonst die Strahldurchtrittsöffnungen abdecken würden.

Fig.6 stellt den Schnitt durch ein Elektronenstrahlerzeugungssystem 8 mit topfförmigen Elektroden dar. Mit 1 ist dabei diejenige Elektrode bezeichnet, welche in den Fig. 1 und 2 gezeigt ist. Die anderen Elektroden tragen die Bezugszeichen 10 bis 13. Die Elektrode 10 ist dabei der sogenannte Wehneltzylinder, die Elektrode 11 das sogenannte Steuergitter, die Elektrode 12 der Unterteil des Fokussiergitters, zu dem Elektrode 1 das Oberteil darstellt, und schliesslich ist mit 13 das Anodengitter bezeichnet. Das Elektronenstrahlerzeugungssystem ist noch durch einen kreisrunden Konvergenztopf abgeschlossen, welcher jedoch in Fig. 6 nicht gezeigt ist. Es sind weiterhin einige mögliche weitere Anbringungsorte für die Rahmen 3 gestrichelt gezeichnet. Der Rahmen 3.12 liegt dabei aussen an der Elektrode 12, der Rahmen 3.1 aussen an der Elektrode 1 und der Rahmen 3.13 innen in der Elektrode 13. Die Lage innen in der Elektrode 1 wurde schon in Fig. 1 und 2 dargestellt. Der Rahmen kann jedoch auch an anderen Elektroden innen oder aussen, insbesondere auch im kreisrunden Konvergenztopf angebracht sein. Die Rahmen 3 sind in allen Figuren als kreisrunde Drähte eingezeichnet, da die im Handel erhältlichen magnetischen Werkstoffe derzeit üblicherweise diese Form aufweisen. Es ist jedoch selbstverständlich auch möglich, anstatt eines Drahtes mit kreisrundem Querschnitt einen solchen mit rechteckigem oder einem beliebigen anderen Querschnitt zu verwenden. Die Rahmen werden durch Einkerbungen 4, wie z. B. in Fig. 2 dargestellt oder durch Verschweissen befestigt.

## Patentansprüche

1. Vorrichtung zum Einstellen von Konvergenz, Farbreinheit und Raster bei einer Farbbildröhre mit einem in deren Hals angeordneten, drei in einer Ebene liegenden Elektronenstrahlen aussendenden Elektronenstrahlerzeugungssystem, welche aus einem am Elektronenstrahlerzeugungssystem befestigten, von aussen magnetisierbaren, bis auf mindestens einen Luftspalt geschlossenen magnetisierbaren Körper besteht, welcher eine senkrecht zur Elektronenstrahlebene stehende Fläche umschliesst, die symmetrisch in bezug auf den Durchstosspunkt des mittleren Elektronenstrahls durch diese Fläche ist, dadurch gekennzeichnet, dass der magnetisierbare Körper als nahezu rechteckförmiger Rahmen (3) ausgebildet ist, dessen lange Achse in der Elektronenstrahlebene und dessen kurze Achse senkrecht zur Elektronenstrahlebene angeordnet ist.

2. Vorrichtung nach Anspruch 1, dadurch gekennzeichnet, dass die langen Seiten des Rahmens (3) parallel zueinander verlaufen.

3. Vorrichtung nach Anspruch 2, dadurch gekennzeichnet, dass die langen Seiten des Rahmens (3) in drei etwa gleichlange Teilbereiche unterteilt sind, bei denen in den äusseren Teilbereichen der gegenseitige Abstand grösser als im mittleren Bereich ist.

4. Vorrichtung nach Anspruch 1, dadurch gekennzeichnet, dass der gegenseitige Abstand der langen Seite des Rahmens von aussen zur Mitte hin abnimmt.

5. Vorrichtung nach einem der vorangehenden Ansprüche, dadurch gekennzeichnet, dass der Rahmen (3) im Inneren des Konvergenztopfes eines Strahlerzeugungssystems (8) angeordnet ist.

6. Vorrichtung nach einem der Ansprüche 1 oder 2, dadurch gekennzeichnet, dass der Rahmen (3) aussen an einem topfförmigen Gitter (1, 10, 11, 12, 13) des Elektronenstrahlerzeugungssystems (8) mit jeweils allen drei Elektronenstrahlen (r, g, b) gemeinsamen Gittern angebracht ist.

7. Vorrichtung nach einem der Ansprüche 1 bis 4, dadurch gekennzeichnet, dass der Rahmen (3) in einem topfförmigen Gitter (1, 11, 12, 13) des Elektronenstrahlerzeugungssystems (8) mit jeweils allen drei Elektronenstrahlen (r, g, b) gemeinsamen Gittern angebracht ist.

8. Vorrichtung nach einem der vorangehenden Ansprüche, dadurch gekennzeichnet, dass der Rahmen (3) einstückig ausgebildet ist.

9. Vorrichtung nach einem der Ansprüche 1 bis 7, dadurch gekennzeichnet, dass der Rahmen (3) zweiteilig mit zwei Luftspalten ausgebildet ist.

## Claims

1. Device for adjusting the convergence, purity and raster of a colour-picture tube having an electron-gun system disposed in its neck and producing three coplanar electron beams, which device consists of a body which is attached to the electron-gun system, is magnetizable from outside, is closed except for at least one air gap and encloses an area perpendicular to the electron-beam plane and symmetrical about the point where the central electron beam passes through this area, characterized in that the magnetizable body is shaped as a nearly rectangular frame (3), the long axis of this frame lying in the electron-beam plane and the short axis being perpendicular thereto.

2. A device as claimed in Claim 1, characterized in that the long sides of the frame (3) extend parallel to each other.

3. A device as claimed in Claim 2, characterized in that the long sides of the frame (3) are devided into three portions of about the same length, and that the distance between the long sides in the outer portions is greater than that in the central portion.

4. A device as claimed in Claim 1, characterized in that the distance between the long sides of the frame decreases from the outer portions towards the central portion.

5. A device as claimed in any one of the preceding claims, characterized in that the frame (3) is located inside the convergence cup of an electron-gun system (8).

6. A device as claimed in Claim 1 or 2, characterized in that the frame (3) is attached to the outside of a cup-shaped grid (1, 10, 11, 12, 13) of an electron-gun system (8) having grids each of which is common to all three electron beams (r, g , b).

7. A device as claimed in any one of Claims 1 to 4, characterized in that the frame (3) is mounted in a cup-shaped grid (1, 11, 12, 13) of an electron-gun system (8) having grids each of which is common to all three electron beams (r, g, b).

8. A device as claimed in any one of the preceding claims, characterized in that the frame (3) is of one-piece construction.

9. A device as claimed in any one of Claims 1 to 7, characterized in that the frame (3) is of two- piece construction and has two air gaps.

## Revendications

1. Dispositif pour régler la convergence, la pureté de couleur et la trame dans un tube pour images en couleurs dans le col duquel est agencé un système générateur de faisceaux électroniques émettant trois faisceaux électroniques situés dans un plan, ce dispositif, constitué d'un corps magnétisable de l'extérieur, entourant une surface perpendiculaire au plan des faisceaux électroniques et symétrique par rapport au point où le faisceau électronique médian la traverse, caractérisé en ce que le corps magnétisable est réalisé sous la forme d'un cadre à peu près rectangulaire (3) dont le grand axe est situé dans le plan des faisceaux électroniques et dont le petit axe est situé perpendiculairement au plan des faisceaux électroniques.

2. Dispositif selon la revendication 1, caractérisé en ce que les côtés longitudinaux du cadre (3) sont mutuellement parallèles.

3. Dispositif selon la revendication 2, caractérisé en ce que les grands côtés du cadre (3) sont subdivisés en trois domaines partiels ayant à peu près même longueur, l'intervalle mutuel étant plus grand dans les domaines partiels externes que dans le domaine partiel médian.

4. Dispositif selon la revendication 1, caractérisé en ce que l'intervalle mutuel des grands côtés du cadre décroît de l'extérieur vers le milieu.

5. Dispositif selon l'une quelconque des revendications précédentes, caractérisé en ce que le cadre (3) est agencé à l'intérieur du pot de convergence d'un système générateur de faisceaux (8).

6. Dispositif selon la revendication 1 ou 2, caractérisé en ce que le cadre (3) est agencé extérieurement sur une grille en forme de pot (1, 10, 11, 12, 13) du système (8) générateur de faisceaux électroniques à grilles qui sont chacune commune aux trois faisceaux électroniques (r, g, b).

7. Dispositif selon l'une quelconque des revendications 1 à 4, caractérisé en ce que le cadre (3) est agencé dans une grille en forme de pot (1, 11, 12, 13) du système générateur de faisceaux électroniques (8) à grilles qui sont chacune commune aux trois faisceaux électroniques (r, g, b).

8. Dispositif selon l'une quelconque des revendications précédentes, caractérisé en ce que le cadre (3) est réalisé en une seule pièce.

9. Dispositif selon l'une quelconque des revendications 1 à 7, caractérisé en ce que le cadre (3) est réalisé en deux parties, avec deux entrefers.
